# EUROPÄISCHE PATENTSCHRIFT

(11) **EP 3 137 383 B1**
(45) Veröffentlichungstag und Bekanntmachung des Hinweises auf die Patenterteilung: **11.04.2018**
(21) Anmeldenummer: 15717143.0
(22) Anmeldetag: 13.04.2015
(51) Int. Cl.: B65B 61/18, B65B 21/06, B65B 21/00, B65D 21/02, B65B 17/02, B65B 27/04

(54) **GEBINDE AUS VERKLEBTEN BEHÄLTERN, HERSTELLUNGSVERFAHREN UND VORRICHTUNG ZUR HERSTELLUNG DER GEBINDE**
PACKAGE COMPRISING CONTAINERS GLUED TO EACH OTHER, METHOD AND DEVICE FOR THE MANUFACTURE OF THE PACKAGE
EMBALLAGE COMPRENANT DES RÉCEPTACLES COLLÉES, PROCÉDÉ ET DISPOSITIF POUR LA FABRICATION DE CET EMBALLAGE

(30) Priorität: 28.04.2014 DE 102014105901
(43) Veröffentlichungstag der Anmeldung: 08.03.2017
(73) Patentinhaber: KHS GmbH, 44143 Dortmund (DE)
(72) Erfinder: DÜPPER, Josef, 47551 Bedburg-Hau (DE)
(86) Internationale Anmeldenummer: PCT/EP2015/057941
(87) Internationale Veröffentlichungsnummer: WO 2015/165722

(56) Entgegenhaltungen:
- WO-A1-2013/004341
- DE-A1- 2 645 495
- DE-A1-102011 107 264
- DE-A1-102011 107 265
- US-A- 2 677 460

## Beschreibung

Die Erfindung betrifft ein Verfahren zum Herstellen eines Gebindes aus Behältern und eine Vorrichtung zur Durchführung des Verfahrens.

Gebinde, deren Behälter durch ein Klebeelement zusammengehalten werden, sind vorteilhaft, weil kostengünstig und weil das Klebeelement in der Regel zwischen den Behältern angeordnet ist, so dass die Außenfläche des Gebindes bzw. der Behälter für Werbe- bzw. Informationszwecke nutzbar ist. Das Herstellen eines Gebindes unter Verwendung eines Klebeelements zeigen bspw. die DE 10 2011 106 759 B3 oder die US 3 759 378 A, wobei bei der Herstellung von Gebinden gem. der US 3 759 378 A, eine zumindest vierseitig Umhüllung vorgeschlagen wird.

Zur vorteilhaften Öffnung von umhüllendem Verpackungsmaterial, offenbart die US 1 978 035 A das Einlegen eines Reißfadens, der zwischen dem Produkt und dem Verpackungsmaterial eingelegt wird und welcher an mindestens einem freien Ende händisch ergriffen werden kann. Durch einen Zug im rechten Winkel zur Verpackungsoberfläche, wird die Verpackung definiert eingeschnitten. Ein vergleichbares Gebinde und Öffnungsverfahren schlägt auch die US 3 247 958 A vor, wobei der Einlege- oder Reißfaden, zeitgleich auch als Trennband zwischen zwei Produktlagen, hier Ziegelsteinen, fungiert. Die US 2,677,460 beschreibt ein Gebinde, aufweisend mindestens zwei Behälter, ein Klebeelement, einen aus einem Faden bestehenden Tragegriff, der ein Eingriffselement ausbildet, wobei die Behälter durch das Klebeelement verbunden sind, der Tragegriff das Klebeelement durchsetzt und das Eingriffselement als Tragegriff ausgebildet ist. Die DE 10 2011 107 264 A1 beschreibt ein Gebinde, aufweisend mindestens zwei Behälter, ein Klebeelement, einen aus einem Steifen bestehenden Tragegriff mit einem Eingriffselement, wobei die Behälter durch das Klebeelement verbunden sind, der Tragegriff das Klebeelement durchsetzt und das Eingriffselement am Tragegriff ausgebildet ist.

Ein Gebinde, das aus Behältern zusammengesetzt ist, die durch ein Klebeelement aneinander bzw. miteinander befestigt sind, ist einfach und preiswert herzustellen. Allerdings kann sich das Herauslösen von Behältern aus dem Gebinde schwierig gestalten. Insbesondere wenn die Behälterwand empfindlich bzw. dünn ist kann es beim Herauslösen eines Behälters aus dem Gebinde zu einem unerwünschten Verformen oder auch zu einer Beschädigung des Behälters kommen.

Es ist daher Aufgabe der Erfindung, ein Verfahren und eine Vorrichtung zum Herstellen eines Gebindes aus Behältern vorzuschlagen, sowie auch ein Gebinde, welche nicht nur einfach und preiswert sind, sondern bei denen auch das sichere und schadensfreie Herauslösen eines Behälters aus dem Gebinde ermöglicht wird.

Diese Aufgabe wird gelöst mit einem Verfahren nach Anspruch 1, einer Vorrichtung nach Anspruch 9 sowie einem Gebinde nach Anspruch 11.

Das erfindungsgemäße Verfahren zum Herstellen eines Gebindes aus Behältern, mit den Schritten
- Anordnen von Behältern als Behältergruppe
- Anbringen eines Klebeelements
- Einbringen eines Öffnungsfadens in das Klebeelement
- Erzeugen oder Anbringen eines Eingriffselements am Öffnungsfaden
- Fügen von Behältern, Klebeelement, Öffnungsfaden und Eingriffselement zu einem Gebinde.

Dies ermöglicht das sichere und schadensfreie Herauslösen eines Behälters aus einem Gebinde. Erfindungsgemäß wird bereits beim Herstellen des Gebindes das schadensfreie und sichere Herauslösen eines Behälters vorbereitet, indem ein Öffnungsfaden in das Klebeelement eingelegt wird, der ein Eingriffselement aufweist. Der Nutzer kann also den Öffnungsfaden am Eingriffselement ergreifen, durch Ziehen des Fadens das Klebeelement zwischen den Behältern lösen oder aufbrechen und dann sicher und schadensfrei einen Behälter aus dem Gebinde entnehmen. Auf den Behälter wirken jetzt beim Herauslösen nur noch minimale Kräfte ein. Insbesondere wird das Verformen des Behälters, das durch Abziehen des Behälters vom Klebeelement verursacht wird, weitgehend vermieden bzw. ausgeschlossen.

Das erfindungsgemäße Verfahren und die Vorrichtung sind insbesondere auf die kontinuierliche Herstellung von Gebinden aus Behältern, z. B. in Abfüllbetrieben ausgelegt.

Behälter im Sinne dieser Erfindung sind Flaschen, Gläser oder Dosen aus Kunststoff, Glas oder Metall. Ein Gebinde umfasst eine Gruppe von mindestens zwei, meist mehreren miteinander verbundenen Behältern. Erfindungsgemäß ist die Verbindung, die aus der Gruppe der Behälter ein Gebinde macht, ein Klebeelement. Ein Klebeelement weist eine Oberfläche auf, die Klebkraft gegenüber dem Material der Behälter entwickelt. In der Regel ist das Klebeelement ein Klebstoff aus synthetischem Material, z. B. eine Acetatverbindung oder eine Acrylverbindung, aber auch ein Werkstoff wie Polyethylen. Besonders bevorzugt sind Schmelzklebstoffe. Das Klebeelement kann als Faden oder Strang allein aus Klebstoff ausgebildet sein, es kann aber auch in Form eines oder mehrerer Klebepunkte zwischen zwei Behältern angeordnet werden. Das Klebeelement kann Fasern als Verstärkung enthalten.

Der Öffnungsfaden, der das Herauslösen eines Behälters aus einem Gebinde erleichtert, ist ein Faden aus Kunststoff, Papier oder einem Naturstoff wie Metall, Baumwolle, Wolle oder dergleichen. Der Öffnungsfaden weist einen einheitlichen Querschnitt auf, wie z. B. bei einem Draht oder Kunststofffaden oder der Öffnungsfaden ist aus Fasern oder aus Strängen von Fasern zusammengesetzt wie bei einem Baumwoll- oder Seidenfaden. Auch ein Faden aus gedrehtem Papier oder ein Faden aus Metall mit Papier umwickelt ist geeignet für die Durchführung der Erfindung.

Der Öffnungsfaden wird, insbesondere bei der kontinuierlichen Herstellung von Gebinden, bevorzugt als endloser Faden von einer Spule abgewickelt und entweder durch das nachfolgend aufgebrachte Klebeelement fixiert oder in das bereits aufgebrachte Klebeelement eingelegt. In der Regel ist das Klebeelement noch nicht ausgehärtet, das heißt, das Gebinde ist noch durch Fügen der Behälter und des Klebeelements sowie des Öffnungsfadens herzustellen. Das Fügen umfasst typisch das Aneinanderpressen der Behälter, um den Kontakt zu dem oder den Klebeelementen zu gewährleisten, ggf. über eine je nach Klebstoff vorgeschriebene Zeit, um das Aushärten des Klebstoffs zu gewährleisten. Je nach Klebstoff ist ggf. auch eine über Raumtemperatur erhöhte Temperatur aufzubringen oder der Klebstoff wird durch Strahlung ausgehärtet, deren Wirkung abzuwarten ist, bis das oder die Klebeelemente ausgehärtet sind. Das Fügen kann auch das Ausrichten der Behälter umfassen, so dass z. B. Aufdrucke auf den Behältern gut sichtbar nach außen gerichtet sind.

Beim Nutzen des Öffnungsfadens, also beim Aufbrechen eines oder mehrerer Klebeelemente ist Kraft aufzuwenden. Entsprechend ist der Öffnungsfaden zu dimensionieren. Zwar soll der Durchmesser so dünn wie möglich sein, aber die Stärke des Fadens beträgt meist zwischen 0,3 mm und 2 mm, bevorzugt zwischen 0,7 mm und 1,5 mm. Der Faden sollte mindestens mit einer Zugkraft von 100 N, bevorzugt von mindestens 200 N, vorteilhaft von mindestens 300 N belastbar sein.

Angesichts der vorgenannten Werte wird deutlich, dass die Handhabung eines dünnen Öffnungsfadens zum Übertragen größerer Zugkraft für den Nutzer voraussetzt, dass er den Öffnungsfaden sicher ergreifen kann, um zu bewirken, dass der Öffnungsfaden das oder die Klebeelemente aufbricht.

Erfindungsgemäß wird deshalb ein Eingriffselement am Öffnungsfaden erzeugt oder angebracht. Das Erzeugen eines Eingriffselements am Öffnungsfaden erfolgt in einer besonders einfachen Ausführung dadurch, dass der Öffnungsfaden selbst das Eingriffselement bildet, beispielsweise dadurch, dass der Öffnungsfaden in eine Schlaufe gelegt wird. Der Öffnungsfaden kann beispielsweise durch Wenden um einen Bügel, Hebel oder Haken doppelt gelegt werden, mindestens über einen Abschnitt der Länge des Gebindes oder über die gesamte Länge des Gebindes. Die an einem Ende dadurch entstehende Schlaufe sollte über die Behälter überstehen, so dass sie vom Nutzer einfach ergriffen werden kann. Das Erzeugen einer Schlaufe als Eingriffselement erfordert zwar eine Umkehr der Laufrichtung des Öffnungsfadens, was sich beim kontinuierlichen Herstellen der Gebinde als aufwändig erweisen kann. Andererseits ist das alleinige Einlegen eines zur Schlaufe gelegten Öffnungsfadens sehr kostengünstig.

Das Befestigen eines Eingriffselements erfolgt jedoch in der Regel durch das Fixieren eines separaten, nicht mit dem Öffnungsfaden identischen Eingriffselements am Öffnungsfaden. Das Fixieren kann kraftschlüssig, formschlüssig oder stoffschlüssig erfolgen, typische Ausführungen sind hier das Verformen eines Eingriffselements um den Öffnungsfaden herum, das Verrasten des Öffnungsfadens am Eingriffselement, das Erzeugen eines Reibschlusses, z. B. durch Umwickeln des Eingriffselements oder auch durch Verkleben. Häufig wird auch eine Kombination einzelner oder mehrerer der vorgenannten Ausführungen eingesetzt werden.

Das Eingriffselement ist bevorzugt aus Kunststoff hergestellt, kann aber auch aus Metall gefertigt werden. Das Eingriffselement kann beliebig geformt sein, es kann einen Eingriff aufweisen, der z. B. einen ringförmigen Körper durchsetzt. Dabei kann der ringförmige Körper rund oder eckig sein (drei-, vier- oder vieleckig). Es kann aber auch als zylinderförmiges, quaderförmiges, konisches oder kegelförmiges Eingriffselement ausgeführt sein. Bevorzugt ist das Eingriffselement ergonomisch ausgestaltet, z. B. durch einen Abschnitt zum Angreifen für Finger, so dass es dem Nutzer Halt für die Hand bietet, mit der der Öffnungsfaden gezogen wird.

Zum Befestigen des Öffnungselements weist das Eingriffselement nach einer vorteilhaften Ausführung Mittel zum Befestigen des Öffnungsfadens auf. Diese Mittel können als Vorsprünge, Einschnitte, Ausnehmungen, Hinterschneidungen, Kerben, Haken oder dergleichen am Eingriffselement ausgebildet sein. Sie dienen bevorzugt der Festlegung des Öffnungsfadens und damit dem Befestigen des Eingriffselements am Öffnungsfaden. Diese Mittel zum Befestigen können entweder den Öffnungsfaden unmittelbar sichern, z. B. durch Wickeln des Öffnungsfadens um einen Haken. Umwickeln ist jedoch zeitaufwendig und mechanisch durchführbar, erfordert aber komplexe Vorrichtungen. Alternativ kann der Öffnungsfaden für das Verriegeln vorbereitet werden, z. B. durch Erzeugen einer Materialverdickung, z. B. eines Knotens oder einer Schlinge. Dann kann die Materialverdickung an einem Haken, einer Hinterschneidung, einem Einschnitt, einer Ausnehmung oder einer Kerbe verankert werden, wodurch das Eingriffselement am Öffnungsfaden befestigt wird. Der Faden kann auch durch Führungen, die an einer Einlegevorrichtung vorgesehen sind, positionsgenau in eine Ausnehmung eingelegt werden. Vorteilhaft können sämtliche der vorgenannten Befestigungen zusätzlich durch eine Verklebung gesichert werden.

Eine Ausführung eines Eingriffselements sieht vor, dass das Eingriffselement geteilt ist, entweder vollständig in zwei Hälften geteilt oder integral in zwei durch eine scharnierartige Verbindung geteilte Hälften. Die Hälften werden beim oder nach dem Einlegen des Öffnungsfadens um den Öffnungsfaden geschlossen, dabei wird das Einlegeelement am Öffnungsfaden befestigt. Durch das Schließen wird der Öffnungsfaden am oder im Eingriffselement festgelegt. Bevorzugt sind am Eingriffselement eines oder mehrere der vorstehend beschriebenen Mittel zum Befestigen angeordnet, die beim Schließen ggf. miteinander in Eingriff gelangen, so dass eine sichere Befestigung des Eingriffselements am Öffnungsfaden gewährleistet ist.

Bevorzugt wird das erfindungsgemäße Verfahren bei der kontinuierlichen Herstellung von Gebinden angewendet. Der Begriff kontinuierlich schließt hier das taktweise Erzeugen von Gebinden ein. In diesem Fall wird nach einer bevorzugten Ausführung der Erfindung beim Herstellen der Gebinde ein endloser Öffnungsfaden eingesetzt, der mit seinem ersten Ende an einem ersten Ende des Gebindes endet und der mit seinem zweiten Ende am Eingriffselement endet. Eine Schneidvorrichtung, die an der Vorrichtung zum Herstellen des Gebindes angeordnet ist, trennt den Öffnungsfaden beim oder nach dem Herstellen des Gebindes. Die Schneidvorrichtung kann z. B. als umlaufendes Messer gestaltet sein oder als Messer, das sowohl in einer Aufwärts- als auch in einer Abwärtsbewegung schneidet.

Die Erfindung betrifft weiter eine Vorrichtung zum Herstellen eines Gebindes aus Behältern, aufweisend
- eine Transportvorrichtung zum Fügen und ggf. Ausrichten von Behältern zu einer Behältergruppe,
- eine Klebevorrichtung zum Anbringen eines Klebeelements an den Behältern,
- eine Einlegevorrichtung zum Einlegen eines Öffnungsfadens in das Klebeelement,
- eine Befestigungsvorrichtung zum Befestigen eines Eingriffselements am Öffnungsfaden sowie
- eine Fügevorrichtung zum Fügen eines Gebindes aus Behältern, die in einer Behältergruppe angeordnet sind, einem Klebeelement, einem Öffnungsfaden und einem Eingriffselement.

Eine Transportvorrichtung zum Fügen und ggf. zum Ausrichten von Behältern zu einer Behältergruppe ist an sich bekannt. Behälter werden durch Vorschubvorrichtungen wie z. B. Transportsterne, Mitnehmer von Fördervorrichtungen und dergleichen bewegt und beispielsweise durch Leitbleche oder Führungen in Gruppen angeordnet. Das Ausrichten von Behältern erfolgt meist, indem Behälter nach einer optischen Erfassung der Ausgangsstellung auf einer Aufnahme so gedreht werden, dass ein einzelner Behälter oder die Behälter einer Gruppe nach bestimmten Vorgaben in einer Endstellung ausgerichtet sind. Häufig sehen die Vorgaben vor, dass z. B. Etiketten sichtbar nach außen weisen.

Eine Klebevorrichtung ist an sich bekannt, es handelt sich meist um eine Vorrichtung, die ein Reservoir für das Klebeelement, in der Regel Klebstoff oder ein Klebstofffaden und eine Abgabevorrichtung aufweist. Die Abgabevorrichtung überträgt den Klebstoff auf den Behälter. Die Abgabevorrichtung kann Klebstoff punktförmig oder linienförmig auf den Behälter übertragen, die Abgabevorrichtung kann aber auch einen Faden aus Klebstoff zwischen Behältern anbringen, auch hier wird der Klebstoff punkt- oder linienförmig auf den Behälter übertragen. Die Klebevorrichtung kann ergänzt werden durch eine Aushärtevorrichtung für den Klebstoff, beispielsweise eine Trocknungs- oder Heizvorrichtung, mit der der Kleber getrocknet und ggf. ausgehärtet wird. Die Aushärtevorrichtung kann räumlich getrennt von dem Reservoir und der Abgabevorrichtung angeordnet sein.

Die erfindungsgemäße Vorrichtung weist weiter eine Einlegevorrichtung zum Einlegen eines Öffnungsfadens in das Klebeelement auf. Die Einlegevorrichtung weist im Wesentlichen einen Vorrat des Öffnungsfadens, entweder eine Spule oder bereits auf Länge vorgeschnittene Fäden sowie eine Legevorrichtung für den Öffnungsfaden, mittels derer der Faden in das Klebeelement eingelegt wird. Bevorzugt wird ein endloser Faden von einer Spule verarbeitet, der besonders einfach verarbeitet werden kann. Die Legevorrichtung kann durch Hebel gebildet werden, die ggf. beweglich angeordnet sind, sie kann aber auch durch Leitbleche oder dergleichen aufweisen. Die Legevorrichtung legt den Öffnungsfaden in das Klebeelement ein. Der Öffnungsfaden kann entweder im Klebeelement verbleiben, also von Klebstoff umhüllt sein, oder der Öffnungsfaden wird durch das Klebeelement geführt und liegt an dem Behälter an. Beide Ausführungen sind geeignet, entweder wird beim Ziehen an dem Öffnungsfaden das Klebeelement aufgerissen oder es wird von einem der beiden Behälter entfernt, die durch das jeweilige Klebeelement verbunden sind. Der Öffnungsfaden ist bevorzugt so zwischen den Behältern bzw. den Klebeelementen geführt, dass er jeden Behälter des Gebindes mindestens einmal an einem Klebeelement berührt. Somit ist idealerwiese der Öffnungsfaden mindestens zwischen 2x2 Behältern geführt, überbrückt also mindestens einmal die gemeinsame Lücke zw. den vier benachbarten Behältern. Die Behälter des Gebindes können optional weitere Klebeelemente aufweisen, durch die der Öffnungsfaden nicht geführt ist. Auch bei dieser Ausführung, die ein besonders transportsicheres Gebinde betrifft, kann der einzelne Behälter besser und schadensfreier als bisher aus dem Gebinde gelöst werden.

Bei einer alternativen Variante, wenn vermieden werden soll, dass der Öffnungsfaden nicht fälschlicherweise als Tragegriff genutzt wird, wird der Öffnungsfaden vertikal (bezogen auf aufrecht stehende Behälter), zwischen zwei übereinander angeordneten Klebeelementen von nur zwei benachbarten und verbundenen Behältern geführt.

Erfindungsgemäß weist die Vorrichtung zum Herstellen von Gebinden aus Behältern eine Befestigungsvorrichtung zum Befestigen eines Eingriffselements am Öffnungsfaden auf. Die Befestigungsvorrichtung ist in einer einfachen Ausführung als Haken, Hebel oder Bügel ausgeführt, der eine Schlaufe im Öffnungsfaden erzeugt. Bevorzugt weist die Befestigungsvorrichtung einen Speicher für Eingriffselemente und eine Fixiervorrichtung auf, mittels derer das Eingriffselement am Öffnungsfaden befestigt wird. Nach einer weiter bevorzugten Ausführung der Erfindung weist die Befestigungsvorrichtung eine Führung zum Heranführen des Eingriffselements an den Öffnungsfaden auf. Der Speicher ist bevorzugt so ausgelegt, dass er eine Anzahl an Eingriffselementen aufnimmt und geordnet abgibt. Die geordnete Abgabe, dass heißt, das Abgeben der Eingriffselemente in einer bestimmten, vorgegebenen Ausrichtung, ist bevorzugt, weil dadurch der gewünschte Eingriff zwischen Eingriffselement und Öffnungsfaden gewährleistet ist. Die Führung gewährleistet ein korrektes Eingreifen von Eingriffselement und Öffnungsfaden. Falls erforderlich weist die Führung einen Abschnitt auf, der den Öffnungsfaden erfasst und seine Ausrichtung bezogen auf das Eingriffselement mit den ggf. daran angebrachten Vorsprüngen, Einschnitten, Haken, Hinterschnitten und dergleichen steuert. Die Fixiervorrichtung erzeugt die jeweils gewählte Befestigung zwischen Eingriffselement und Öffnungsfaden. Die Fixiervorrichtung kann bevorzugt zum Verformen des Eingriffselements ausgelegt sein; sie kann zum Fügen eines aus zwei oder mehr Teilen bestehenden Eingriffselements ausgelegt sein. Die Fixiervorrichtung kann zum Verrasten des Eingriffselements am Öffnungsfaden ausgelegt sein, um einen Formschluss zu erzeugen. Die Fixiervorrichtung kann zum Umwickeln des Eingriffselements mit dem Öffnungsfaden, etwa nach Art einer Spule ausgelegt sein, um einen Reibschluss, d. h., einen Kraftschluss zu erzeugen. Die Fixiervorrichtung kann eine Schweißvorrichtung oder eine Klebeeinrichtung aufweisen, die den Öffnungsfaden am Eingriffselement verschweißt oder verklebt, um einen Stoffschluss zu erzeugen. Die Fixiervorrichtung kann jede einzelne der genannten Befestigungen in Verbindung mit einer Schweiß- oder einer Klebeeinrichtung aufweisen, beispielsweise kann sie zum Umwickeln des Eingriffselements ausgelegt sein, so dass initial eine Befestigung des Eingriffselements am Öffnungsfaden gewährleistet ist, wobei aber zur Steigerung der Festigkeit der Verbindung zusätzlich Klebstoff aufgebracht wird oder Abschnitte des Eingriffselements miteinander oder mit dem Öffnungsfaden verschweißt werden. Bevorzugt ist das Eingriffselement über die gesamte Länge bzw. den gesamten Umfang mit dem Öffnungsfaden verbunden, nach einer einfachen und kostengünstigen Ausführung genügt aber auch eine abschnittsweise Verbindung, soweit sie das Aufbringen einer ausreichenden Zugkraft auf den Öffnungsfaden gewährleistet. Dies lässt sich mit wenigen Versuchen ermitteln.

Nach einer alternativen Ausführung der erfindungsgemäßen Vorrichtung ist statt der Befestigungsvorrichtung eine Vorrichtung zum Erzeugen einer Schleife des Öffnungsfadens vorgesehen. Der Öffnungsfaden wird dabei in doppelter Länge durch die Behältergruppe geführt, wobei der zur Schleife gelegte Abschnitt über das Ende der Behältergruppe hinausragt. Entweder kann unmittelbar die Schleife zum Erfassen und Aufbringen von Zugkraft, also zum Herauslösen von einzelnen Behältern aus dem Gebinde genutzt werden. Nach einer weiter bevorzugten Ausführung der Erfindung kann neben der Vorrichtung zum Erzeugen einer Schleife des Öffnungsfadens außerdem auch eine Befestigungsvorrichtung zum Befestigen eines Eingriffselements an der Schleife vorgesehen sein, wobei das Eingriffselement nach Art einer Hülse geformt werden kann, die im Bereich der Schlaufe um den Öffnungsfaden gelegt wird.

Weiter weist die erfindungsgemäße Vorrichtung eine Fügevorrichtung zum Fügen der Behälter, die zu einer Behältergruppe zusammengestellt sind, des oder der Klebeelemente, des Öffnungsfadens und des Eingriffselements zu einem Gebinde. Die Fügevorrichtung kann aus einer Führung, z. B. Andruckbügel oder Leitblech, aufgebaut sein, die Druck auf die Behälter ausüben, so dass eine ausreichend feste und belastbare Verbindung insbesondere zwischen Behältern und Klebeelement mit dem darin angeordneten Öffnungsfaden erzeugt ist. Der Druck wird z. B. so lange auf die Behälter ausgeübt, bis der Klebstoff eine vorgegebene Klebkraft entwickelt hat, beispielsweise abgekühlt, getrocknet oder ausgehärtet ist. Die Fügevorrichtung kann unmittelbar nach dem Einlegen des Öffnungsfadens angeordnet sein, sie kann aber auch nach der Befestigungsvorrichtung für das Eingriffselement angeordnet sein.

Details der Erfindung werden nachstehend an Hand eines Ausführungsbeispiels näher erläutert. Es zeigen:
- Fig. 1: eine schematische Darstellung einer erfindungsgemäßen Vorrichtung zum Herstellen von Gebinden aus Behältern,
- Fig. 2: ein erfindungsgemäßes Eingriffselement

Eine Vorrichtung 2 zum Herstellen von Gebinden aus Behältern ist in Fig. 1 in schematischer Darstellung gezeigt. Die erfindungsgemäße Vorrichtung 2 umfasst eine an sich bekannte und hier nicht näher dargestellte Transportvorrichtung zum Fügen und Ausrichten von Behältern 4 zu Behältergruppen 6, die zu Gebinden 8 verbunden werden. Weiter umfasst die erfindungsgemäße Vorrichtung eine an sich bekannte und hier nicht näher dargestellte Klebevorrichtung zum Anbringen des Klebeelements, eine Einlegevorrichtung 10 zum Einlegen eines Öffnungsfadens 12, eine Befestigungsvorrichtung 14 zum Befestigen eines Eingriffselements 16 am Öffnungsfaden 12 und schließlich eine an sich bekannte und hier nicht näher dargestellte Fügevorrichtung zum Fügen der Behälter 4, die in einer Behältergruppe 6 angeordnet sind, des Klebeelements und des Öffnungsfadens 12 sowie des Eingriffselements 16 zu einem Gebinde 8.

Die Transportvorrichtung bewegt die Behälter 4 und ordnet sie hier zu einer zweireihigen Behältergruppe 6. Die Behälter 4 werden hier durch eine Vorschubvorrichtung, hier ein Förderband, das mit Mitnehmern versehen ist, in mehreren aufeinanderfolgenden Behältergruppen 6 angeordnet. Das Ausrichten der Behälter 4 erfolgt hier, indem sie nach einer optischen Erfassung der Ausgangsstellung auf einer um eine Achse drehbaren Aufnahme so gedreht werden, dass in einer Endstellung die Etiketten sichtbar nach außen weisen.

Die Abgabevorrichtung der Klebevorrichtung überträgt Klebstoff, hier einen Schmelzklebstoff auf Acetatbasis, linienförmig auf den Behälter 4. Die Einlegevorrichtung 10 zum Einlegen eines Öffnungsfadens 12 in das Klebeelement ist unmittelbar nach der Klebevorrichtung angeordnet, so dass der Klebstoff beim Einlegen des Öffnungsfadens noch nicht ausgehärtet, getrocknet oder erstarrt ist. Die Einlegevorrichtung 10 weist eine Spule 18 sowie eine Legevorrichtung 20 für den endlosen Öffnungsfaden 12, mittels derer der Faden in das Klebeelement eingelegt wird. Der Öffnungsfaden ist aus 0,7 mm starkem Draht als endloser Faden hergestellt. Vorliegend ist die Behältergruppe 6 aus in zwei Reihen angeordneten Kunststoffflaschen zusammengesetzt. Die Klebeelemente sind an den einander zugewandten Stellen der Behälter 4 angebracht. Jeder Behälter 4 ist nach einer bevorzugten Ausführung der Erfindung mit jedem angrenzenden Behälter 4 der Behältergruppe 6 durch ein Klebeelement verbunden. Die Legevorrichtung 20 ist eine Rolle die den Öffnungsfaden 12 zwischen die beiden Reihen von Kunststoffflaschen in das Klebeelement einlegt. Die Legevorrichtung 20 ist also auf Höhe der Lage der Klebeelemente angebracht. Der Öffnungsfaden 12 wird mittig in das Klebeelement verlegt. Er ist also von Klebstoff umhüllt. Alternativ liegt der Öffnungsfaden 12 an dem Behälter 4 an, insbesondere wenn nach einer alternativen Ausführung der Öffnungsfaden 12 seitlich zugeführt und eingelegt wird. Beide Ausführungen sind geeignet, entweder wird beim Ziehen an dem Öffnungsfaden 12 das Klebeelement aufgerissen oder es wird von einem der beiden Behälter 4 entfernt, die durch das jeweilige Klebeelement verbunden sind. Der Öffnungsfaden 12 ist gemäß Fig. 1 so zwischen den Behältern 4 geführt, dass er jeden Behälter 4 des Gebindes 6 mindestens einmal an einem Klebeelement berührt.

Erfindungsgemäß weist die Vorrichtung 2 zum Herstellen von Gebinden 6 aus Behältern 4 eine Befestigungsvorrichtung 14 zum Befestigen des Eingriffselements 16 am Öffnungsfaden 12 auf. Die Befestigungsvorrichtung 14 weist einen Speicher 20 für Eingriffselemente 16 und eine Fixiervorrichtung 22 auf, die hier schematisch durch einen Pfeil dargestellt ist. Der Speicher 20 gibt jeweils einzelne Eingriffselemente 16 in vorgegebener Ausrichtung ab. Mittels der Fixiervorrichtung 22 wird das Eingriffselement 16 am Öffnungsfaden 12 befestigt. Vorliegend ist das Eingriffselement 16 aus Kunststoff nach Art eines Rings hergestellt, der nach außen offen ist, also eine konzentrische Ausnehmung aufweist. Details hierzu zeigt Fig. 2. Die Befestigungsvorrichtung weist weiter eine Führung 24 zum Heranführen des Eingriffselements 16 an den Öffnungsfaden 12 auf. Die Führung 24 setzt das Eingriffselement 16 auf den Öffnungsfaden 12 auf, der Öffnungsfaden 12 wird durch Mitwirken eines Hebels um das Eingriffselement 16 herumgelegt und das Eingriffselement 16 wird durch die Fixiervorrichtung 22 um den Öffnungsfaden 12 herum verformt, so dass das Eingriffselement 16 am Öffnungsfaden 12 befestigt ist. Details hierzu erläutert Fig. 2.

Schließlich weist die erfindungsgemäße Vorrichtung 2 eine an sich bekannte und hier nicht näher dargestellte Fügevorrichtung zum Fügen der Behälter 4, die zu einer Behältergruppe 6 zusammengestellt sind, des oder der Klebeelemente, des Öffnungsfadens 12 und des Eingriffselements 16 zu einem Gebinde 6. Die Fügevorrichtung ist als Andruckbügel aufgebaut, der Druck auf die Behälter 4 ausübt, so dass eine ausreichend feste und belastbare Verbindung insbesondere zwischen Behältern 4 und Klebeelement mit dem darin angeordneten Öffnungsfaden 12 erzeugt wird. Der Druck wird so lange auf die Behältergruppe 6 ausgeübt, bis der Schmelzkleber nach Abkühlung eine vorgegebene Klebkraft entwickelt hat. Die Fügevorrichtung ist hier unmittelbar nach der Einlegevorrichtung 10 des Öffnungsfadens 12 angeordnet, sie kann aber auch nach der Befestigungsvorrichtung 14 für das Eingriffselement 16 angeordnet sein.

Der endlose Öffnungsfaden 12 muss zwischen den Behältergruppen 6 oder spätestens nach dem Erzeugen des Gebindes 8 durchtrennt werden. Ein Messer 25 ist schematisch dargestellt. Es kann vor oder nach dem Fügen des Gebindes 6 angeordnet sein, wobei ein Durchtrennen des Öffnungsfadens 12 nach dem Fügen bevorzugt wird, weil ein unerwünschtes Verlagern oder Herausziehen des Öffnungsfadens 12 ausgeschlossen ist.

Damit verlässt ein Gebinde 6 aus einer Gruppe von hier 6 Behältern die Vorrichtung 2, bei dem zwei Behälter 4 durch mindestens ein Klebeelement, bevorzugt zwei Klebeelemente miteinander verbunden sind und wobei ein Öffnungsfaden 12 zwischen den Behältern 4 des Gebindes angeordnet ist, der sich über die gesamte Länge des Gebindes erstreckt und der an einem Ende mit einem Eingriffselement 16 versehen ist.

Fig. 2 zeigt eine vorteilhafte Ausführung eines Eingriffselements 16 im Schnitt. Das Eingriffselement 16 ist als Ring aus Kunststoff oder Metall, z. B. Aluminium ausgeführt, der eine umlaufende, nach außen offene Ausnehmung 26 aufweist. Die Ausnehmung 26 ist so dimensioniert, dass sie den Öffnungsfaden 12 aufnehmen kann. Die Ausnehmung 26 ist mit Vorsprüngen 28 versehen, die den Öffnungsfaden 12 in der Ausnehmung 26 fixieren. Alternativ kann die Ausnehmung 26 an Stelle der Vorsprünge 28 auch eine wellen- oder prismenförmige Aussparung aufweisen. Das Eingriffselement 16 wird durch die Führung 24 auf den Öffnungsfaden 12 aufgesetzt. Dann wird nach einer ersten Ausführung der Erfindung der Öffnungsfaden 12 mittels einer Hebelanordnung um das Eingriffselement 16 herum geschlungen. Nach einer zweiten, alternativen Ausführung wird das Eingriffselement 16 auf den Öffnungsfaden 12 gedrückt, der aus seiner ursprünglichen Lage ausgelenkt wird und damit das Eingriffselement 12 teilweise umschlingt.

Die Fixiervorrichtung 22, hier ausgebildet als zwei Klemmbacken, wirkt nun bei jeder der beiden Ausführungen der Erfindung so auf das Eingriffselement 16 ein, dass die äußeren Abschnitte 30 der Ausnehmung 26 aufeinander zu verformt werden, ggf. nach dem Verformen auch aneinander anliegen und dabei den Öffnungsfaden 12 einschließen. Die Vorsprünge 28 unterstützen dabei das Fixieren des Öffnungsfadens 12, indem sie zum einen den Faden während des Verformens in der Ausnehmung 26 halten und indem sie zum anderen den Öffnungsfaden 12 nach dem Verformen in seiner Position sichern und ein Verrutschen verhindern. Alternativ übernimmt die wellen- oder prismenförmige Aussparung, in der der Öffnungsfaden 12 aufgenommen ist, das Fixieren des Öffnungsfadens 12. Das Verformen des Eingriffselements 16 wird dadurch unterstützt, dass der Grund 32 der Ausnehmung eine geringere Wandstärke aufweist als die Abschnitte 30. Der Ring, der durch das Verformen des Eingriffselements 16 gebildet wird, kann vom Nutzer gut erfasst und zum Übertragen der notwendigen Zugkraft auf den Öffnungsfaden 12 genutzt werden.

Um eine möglichst sichere Befestigung des Öffnungsfadens 12 am Eingriffselement 16 zu erreichen, kann nach einer alternativen Ausführung der Erfindung der Öffnungsfaden 12 in dem Abschnitt, in dem er am Eingriffselement 16 anliegt, verformt werden von einem ursprünglich runden zu einem flachen Querschnitt, so dass eine größere Anlagefläche an das Eingriffselement ermöglicht wird. Besonders einfach lässt sich dies für Kunststofffäden erreichen.

Nach einer alternativen Ausführung kann das Eingriffselement auch nach Art einer Hülse geformt sein, die aus zwei einzelnen oder-bevorzugt- integral miteinander verbundenen Hälften besteht, ähnlich dem in Fig. 2 dargestellten Ring. Die Hülse kann z. B. um eine Schlaufe befestigt werden, zu der der Öffnungsfaden 12 gelegt ist.

Die verschiedenen im Zusammenhang mit dieser Erfindung beschriebenen Ausführungen können in einzelnen oder mehreren Aspekten miteinander kombiniert werden.

## Patentansprüche

1. Verfahren zum Herstellen eines Gebindes (8) aus Behältern (4), mit den Schritten
- Anordnen von Behältern (4) als Behältergruppe (6)
- Anbringen eines Klebeelements, das das Verbindungselement ist, das aus der Gruppe (6) der Behälter (4) ein Gebinde (8) macht
- Einbringen eines Öffnungsfadens (12) in das Klebeelement
- Erzeugen oder Anbringen eines Eingriffselements (16) am Öffnungsfaden (12)
- Fügen von Behältern (4), Klebeelement, Öffnungsfaden (12) und Eingriffselement (16) zu einem Gebinde (8).

2. Verfahren nach Anspruch 1, **dadurch gekennzeichnet, dass** das Eingriffselement (16) durch den Öffnungsfaden (12) gebildet wird.

3. Verfahren nach Anspruch 1 oder 2, **dadurch gekennzeichnet, dass** der Offnungsfaden (12) in eine Schlaufe gelegt wird.

4. Verfahren nach mindestens einem der Ansprüche 1 oder 3, **dadurch gekennzeichnet, dass** Mittel (14) zum Befestigen des Eingriffselements (16) eine Verbindung mit dem Öffnungsfaden (12) herstellen.

5. Verfahren nach Anspruch 1 oder 4, **dadurch gekennzeichnet, dass** die Verbindung zwischen Öffnungsfaden (12) und Eingriffselement (16) durch Erzeugen einer kraftschlüssigen, formschlüssigen oder stoffschlüssigen Verbindung oder durch eine Kombination dieser Verbindungen hergestellt wird.

6. Verfahren nach Anspruch 5, **dadurch gekennzeichnet, dass** die Verbindung zwischen Öffnungsfaden (12) und Eingriffselement (16) durch Verformen, Verrasten, Reibschluss oder Verkleben hergestellt wird.

7. Verfahren nach mindestens einem der vorangehenden Ansprüche, **dadurch gekennzeichnet, dass** ein Eingriffselement (16) am Öffnungsfaden (12) angebracht wird, das Mittel (14) zum Befestigen des Öffnungsfadens (12) und einen Abschnitt zum Angreifen aufweist.

8. Verfahren nach mindestens einem der vorangehenden Ansprüche, **dadurch gekennzeichnet, dass** beim kontinuierlichen Herstellen von Gebinden (8) ein endloser Öffnungsfaden (12) eingebracht wird, der mindestens zwei aufeinander folgende Gebinde (8) durchsetzt, wobei beim oder nach dem Fügen des Gebindes (8) der Öffnungsfaden (12) zwischen den mindestens zwei aufeinander folgenden Gebinden (8) durchtrennt wird.

9. Vorrichtung zum Herstellen eines Gebindes (8) aus Behältern (4), aufweisend
- eine Transportvorrichtung zum Fügen und ggf. Ausrichten von Behältern (4) zu einer Behältergruppe (6),
- eine Klebevorrichtung zum Anbringen eines Klebeelements an den Behältern (4),
- eine Einlegevorrichtung (10) zum Einlegen eines Öffnungsfadens (12) in das Klebeelement,
- eine Befestigungsvorrichtung (14) zum Befestigen eines Eingriffselements (16) am Öffnungsfaden (12) oder alternativ eine Vorrichtung zum Erzeugen einer Schleife des Einlegefadens sowie
- eine Fügevorrichtung zum Fügen eines Gebindes (8) aus Behältern (4), die in einer Behältergruppe 6) angeordnet sind, einem Klebeelement, einem Öffnungsfaden (12) und einem Eingriffselement (16), wobei das Klebeelement die Verbindung ist, die aus der Gruppe (6) der Behälter (4) ein Gebinde (8) macht.

10. Vorrichtung nach Anspruch 9, **dadurch gekennzeichnet, dass** die Befestigungsvorrichtung Mittel (25) zum Trennen des Öffnungsfadens (12) aufweist.

11. Gebinde, aufweisend mindestens zwei Behälter (4), ein Klebeelement, einen Öffnungsfaden (12) und ein Eingriffselement (16), wobei die Behälter (4) durch das Klebeelement verbunden sind, der Öffnungsfaden (12) das Klebeelement durchsetzt oder von diesem überdeckt wird und das Eingriffselement (16) am Offnungsfaden (12) angeordnet ist.

## Claims

1. Method for producing a pack (8) of containers (4), with the steps:
- the containers (4) are arranged as a group of containers (6)
- attaching a bonding element, which is the connecting element which makes a pack (8) out of the group (6) of containers (4),
- placing an opening thread (12) into the bonding element,
- producing or attaching an engagement element (16) to the opening thread (12),
- joining containers (4), bonding element, opening thread (12) and engagement element (16) to form a pack (8).

2. Method according to claim 1, **characterised in that** the engagement element (16) is formed by the opening thread (12).

3. Method according to claim 1 or 2, **characterised in that** the opening thread (12) is laid in a loop.

4. Method according to at least one of claims 1 or 3, **characterised in that** means (14) for securing the engagement element (16) produce a connection with the opening thread (12).

5. Method according to claim 1 or 4, **characterised in that** the connection between the opening thread (12) and engagement element (16) is produced by establishing a non-positive fit, positive fit, or material joining connection, or by a combination of these connections.

6. Method according to claim 5, **characterised in that** the connection between opening thread (12) and engagement element (16) is produced by forming, latching, friction grip, or adhesive bonding.

7. Method according to at least one of the preceding claims, **characterised in that** an engagement element (16) is attached to the opening thread (12), which comprises means (14) for securing the opening thread (12) and a section for gripping.

8. Method according to at least one of the preceding claims, **characterised in that**, during the continuous production of packs (8), an endless opening thread (12) is introduced, which passes through at least two sequential packs (8), wherein, at or after the joining of the pack (8), the opening thread (12) between the at least two sequential packs (8) is separated.

9. Device for producing a pack (8) of containers (4), comprising
- a transport device for joining and, as appropriate, aligning containers (4) to form a group (6) of containers,
- an adhesive bonding device for applying a bonding element to the containers (4),
- a laying device (10) for laying an opening thread (12) into the bonding element,
- a securing device (14) for securing an engagement element (16) at the opening thread (12) or, as an alternative, an device for producing a loop in the opening thread, and
- a joining device for joining a pack (8) of containers (4), which are arranged in a container group (6), a bonding element, an opening thread (12), and an engagement element (16), wherein the bonding element is the connection which makes a pack (8) out of the group (6) of containers (4).

10. Device according to claim 9, **characterised in that** the securing device comprises means (25) for separating the opening thread (12).

11. Pack, comprising at least two containers (4), a bonding element, an opening thread (12), and an engagement element (16), wherein the containers (4) are connected by the bonding element, the opening thread (12) passes through the bonding element or is covered by it, and the engagement element (16) is arranged at the opening thread (12).

## Revendications

1. Procédé de fabrication d'un emballage (8) à partir de réceptacles (4), comprenant les étapes suivantes :
- disposition de réceptacles (4) sous forme de groupe de réceptacles (6)
- application d'un élément adhésif, qui est l'élément de liaison, qui forme un emballage (8) à partir du groupe (6) des réceptacles (4)
- insertion d'un fil d'ouverture (12) dans l'élément adhésif
- génération ou mise en place d'un élément de prise (16) au niveau du fil d'ouverture (12)
- assemblage des réceptacles (4), élément adhésif, fil d'ouverture (12) et élément de prise (16) en un emballage (8).

2. Procédé selon la revendication 1, **caractérisé en ce que** l'élément de prise (16) est formé par le fil d'ouverture (12).

3. Procédé selon la revendication 1 ou 2, **caractérisé en ce que** le fil d'ouverture (12) est placé en une boucle.

4. Procédé selon au moins l'une des revendications 1 ou 3, **caractérisé en ce que** des moyens (14) pour fixer l'élément de prise (16) réalisent une liaison avec le fil d'ouverture (12).

5. Procédé selon la revendication 1 ou 4, **caractérisé en ce que** la liaison entre le fil d'ouverture (12) et l'élément de prise (16) est réalisée par la génération d'une liaison par friction, par complémentarité de formes ou par complémentarité de matériaux ou par une combinaison de ces liaisons.

6. Procédé selon la revendication 5, **caractérisé en ce que** la liaison entre le fil d'ouverture (12) et l'élément de prise (16) est réalisée par déformation, encliquetage, friction ou collage.

7. Procédé selon au moins l'une des revendications précédentes, **caractérisé en ce qu'**un élément de prise (16) est placé au niveau du fil d'ouverture (12) qui présente des moyens (14) pour fixer le fil d'ouverture (12) et une portion d'attaque.

8. Procédé selon au moins l'une des revendications précédentes, **caractérisé en ce que**, lors de la fabrication en continu d'emballages (8), un fil d'ouverture sans fin (12) est inséré, qui passe dans au moins deux emballages (8) successifs, dans lequel le fil d'ouverture (12) est coupé en deux entre les au moins deux emballages (8) successifs lors de ou après l'assemblage de l'emballage (8).

9. Dispositif de fabrication d'un emballage (8) à partir de réceptacles (4), présentant
- un dispositif de transport pour l'assemblage et, le cas échéant, l'alignement de réceptacles (4) en un groupe de réceptacles (6),
- un dispositif de collage pour l'application d'un élément adhésif sur les réceptacles (4),
- un dispositif d'insertion (10) pour l'insertion d'un fil d'ouverture (12) dans l'élément adhésif,
- un dispositif de fixation (14) pour la fixation d'un élément de prise (16) au niveau du fil d'ouverture (12) ou, en variante, un dispositif pour la formation d'une boucle du fil d'insertion ainsi que
- un dispositif d'assemblage pour l'assemblage d'un emballage (8) à partir de réceptacles (4) qui sont disposés en un groupe de réceptacles (6), d'un élément adhésif, d'un fil d'ouverture (12) et d'un élément de prise (16), dans lequel l'élément adhésif est la liaison qui forme un emballage (8) à partir du groupe (6) des réceptacles (4).

10. Dispositif selon la revendication 9, **caractérisé en ce que** le dispositif de fixation présente des moyens (25) pour séparer le fil d'ouverture (12).

11. Emballage présentant au moins deux réceptacles (4), un élément adhésif, un fil d'ouverture (12) et un élément de prise (16), dans lequel les réceptacles (4) sont reliés par l'élément adhésif, le fil d'ouverture (12) passe dans l'élément adhésif ou est recouvert par celui-ci et l'élément de prise (16) est disposé au niveau du fil d'ouverture (12).
